# EUROPÄISCHE PATENTSCHRIFT

(11) **EP 2 166 166 B1**
(45) Veröffentlichungstag und Bekanntmachung des Hinweises auf die Patenterteilung: **29.07.2015**
(21) Anmeldenummer: 09008361.9
(22) Anmeldetag: 25.06.2009
(51) Int. Cl.: E04B 1/80, E04B 7/22, E04C 2/24, E04F 15/10, E04C 2/36

(54) **Dämmelement und Verwendung eines Dämmelements**
Insulation element and use of same
Elément d'isolation et utilisation d'un élément d'isolation

(30) Priorität: 19.09.2008 DE 202008012460 U
(43) Veröffentlichungstag der Anmeldung: 24.03.2010
(73) Patentinhaber: Bachl Dämmtechnik GmbH & Co. KG, 94133 Röhrnbach (DE)
(72) Erfinder: Schiffke, Peter, 86925 Fuchstal-Leeder (DE)
(74) Vertreter: Seranski, Klaus

(56) Entgegenhaltungen:
- GB-A- 1 132 167
- JP-A- 1 280 170

## Beschreibung

Die Erfindung betrifft ein Dämmelement zur Dämmung von obersten Geschoßdecken nach dem Oberbegriff des Patentanspruchs 1.

Für die Dämmung von obersten Geschoßdecken bei nicht ausgebauten Dachgeschossen werden die unterschiedlichsten Dämmstoffe verwendet. Dabei werden diese Dämmstoffe direkt auf die Decke und/oder zwischen Stützhölzern verlegt. Bevorzugte Dämmstoffe im Dachboden sind z. B. Polystyrol-Hartschaum (EPS), Polystyrol-Extruderschaum (XPS), Mineralwolle (MW), Polyurethan-Hartschaum (PUR/PIR) oder Holzfaserdämmstoffe (WF). Soll der oberhalb der obersten Geschoßdecke angeordnete Dachraum z. B. als Abstellraum genutzt oder zumindest begangen werden, ist es erforderlich, auf der Dämmschicht eine lastverteilende Schicht, z. B. mittels einer Verlegeplatte (Spanplatte oder OSB-Platte) bzw. Lastverteilungsplatte, anzuordnen. Bekannt sind auch für die Dämmung oberster Geschoßdecken gedachte Dämmelemente, bestehend aus den genannten Dämmstoffen, auf die unterschiedliche Lastverteilungsplatten, z. B. Spanplatten, OSB-Platten oder Gipsfaserplatten, aufkaschiert sind. Diese Produkte haben jedoch den Nachteil, daß sie relativ schwer sind und mit zunehmender Dämmstoffdicke sehr unhandlich hinsichtlich Transport und Verlegung sind. Bei Spanplatten beträgt die bevorzugte Dicke 19 mm. Bei einer Rohdichte von 670 kg/m³ bedeutet dies ein Plattengewicht von 12,93 kg/m².

Dämmelemente gemäß dem Oberbegriff des Patentanspruchs 1 sind in der GB 1 132 167 A beschrieben. Ferner ist in der JP 1 280 170 A eine Trittschalldämmung unter Verwendung von Spanplatten beschrieben.

Angesichts dieser Probleme im Stand der Technik liegt der Erfindung die Aufgabe zugrunde, ein einfach zu verlegendes und hinsichtlich der Handhabung unproblematisches Dämmelement zur Dämmung von Geschoßdecken bereitzustellen.

Erfindungsgemäß wird diese Aufgabe durch die im kennzeichnenden Teil des Patentanspruchs 1 angegebene Weiterbildung der bekannten Dämmelemente gelöst.

Derartige Leichtbauplatten sind aus dem Möbel- und Innenausbau bekannt. Bei dieser Verwendung sind die unterschiedlichen Schichten der Leichtbauplatte zum Erhalt unterschiedlicher gestalterischer Eindrücke an Innen- und Außenflächen von Möbeln bzw. im Bereich der dem Innenraum zugewandten Begrenzungsflächen von Innenausbauplatten gedacht, wobei eine Zwischenschicht auch noch zur Bereitstellung des gewünschten Plattenvolumens vorgesehen sein kann. Es hat sich jetzt gezeigt, daß mit derartigen Leichtbauplatten auch die für die Lastverteilung bei der Dämmung auf obersten Geschoßdecken erforderliche Biege-Zugfestigkeit bereitgestellt werden kann, ohne dadurch das Gewicht entsprechender Dämmelemente übermäßig zu erhöhen.

Insgesamt kann daher durch die erfindungsgemäße Weiterbildung der bekannten Dämmelemente ein vergleichsweise leichtes Bauelement mit den erforderlichen Stabilitätseigenschaften bereitgestellt werden. Dabei wird durch die erfindungsgemäßen Dämmelemente im besonderen eine Mindestdruckfestigkeit bei 10 % Stauchung gemäß der einschlägigen Norm von 100 kPa oder mehr bereitgestellt.

Die zur Herstellung erfindungsgemäßer Dämmelemente eingesetzten Leichtbauplatten sind dreischichtig, mit einer oberen Decklage, einer unteren Decklage und einer zwischen den Decklagen angeordneten, Hohlräume aufweisenden Verbindungsschicht, ausgeführt. Durch die Decklagen wird die erforderliche Stabilität bereitgestellt, während durch die Verbindungsschicht ein weiterer Beitrag zur Wärmedämmung geleistet werden kann. Bei einer bevorzugten Ausführungsform der Erfindung weist die Verbindungsschicht eine wabenartige Struktur auf. Sie kann bspw. aus einem Karton mit senkrecht zu den Decklagen verlaufenden Stegen gebildet sein.

Erfindungsgemäß weist mindestens eine Decklage eine Spanplatte aufweist. Dabei kann die erforderliche Stabilität erhalten werden, wenn die Spanplatte eine Dicke zwischen 3 und 8 mm aufweist. Zum Erhalt der gewünschten Dämmeigenschaften kann die Zwischenschicht so ausgeführt sein, daß die Gesamtdicke der Dämmplatte zwischen 15 und 100 mm beträgt.

Zur weiteren Verbesserung der Dämmeigenschaften kann das Dämmmaterial athermale Teilchen aufweisen, also Teilchen, die Wärmestrahlung absorbieren. Wie bei herkömmlichen Dämmelementen für obere Geschoßdecken kann das Dämmmaterial erfindungsgemäßer Dämmelemente Polystyrol-Hartschaum, Polystyrol-Extruderschaum, Mineralwolle, Polyurethan-Hartschaum und/oder Holzfaserdämmstoffe aufweisen. Damit werden Bemessungswerte der Wärmeleitfähigkeit (λ) von 0,040 bis 0,031 W/(m · K) erreicht. Zum Erhalt besonders stabiler Dämmelemente hat es sich als zweckmäßig erwiesen, wenn die Leichtbauplatte stoffschlüssig, insbes. mit einem Polyurethankleber, an der Dämmplatte befestigt ist. Die Abmessungen von Dämmplatte und Leichtbauplatte können ohne Beeinträchtigung der Festigkeitseigenschaften zum Erhalt der gewünschten Dämmeigenschaften so gewählt werden, daß das Dämmelement eine Flächendichte von weniger als 15 kg/m², insbes. weniger als 10 kg/m², aufweist.

Im Sinne einer besonders günstigen Verlegung erfindungsgemäßer Dämmelemente unter Vermeidung von Wärme- und Kältebrücken hat es sich als günstig erwiesen, wenn die Dämmplatte und/oder die Leichtbauplatte eine vorzugsweise umlaufende Nut und/oder einen bei ebener Verlegung in eine Nut eines gleichförmigen Dämmelements einführbaren, vorzugsweise ebenfalls umlaufenden Steg aufweist, um so eine Nut- und Federausrüstung zur Vermeidung von Wärmebrücken bereitzustellen.

Wie der vorstehenden Erläuterung erfindungsgemäßer Dämmelemente zu entnehmen ist, werden diese erfindungsgemäß vorzugsweise zur Dämmung von oberen Geschoßdecken eingesetzt.

Vergleichende Bruchversuche zwischen einer 19 mm-Spanplatte und einer 15 mm- Leichtbauplatte mit 3 mm dicken Decklagen haben gezeigt, daß beide eine Biege-Zugfestigkeit von 11,5 N/mm² aufweisen. Die Leichtbauplatte hat bei Decklagen mit 3 mm Dicke eine Rohdichte von 338 kg/m³. Bei einer Plattendicke von 15 mm beträgt das Plattengewicht 5,07 kg/m³, was einer Gewichtsreduzierung gegenüber einer 19 mm-Spanplatte von 60 % entspricht. Durch die Versuche konnte demnach gezeigt werden, daß bei Beibehaltung der gewünschten Festigkeitseigenschaften eine deutliche Gewichtsreduzierung erreichbar ist.

Die erfindungsgemäßen Dämmelemente können vorgefertigt werden. Dabei ist das Format grundsätzlich beliebig. Als zweckmäßig hat es sich aber erwiesen, wenn ein Format von 1.200 x 600 mm gewählt wird, weil entsprechende Elemente durch übliche Bodenluken passen und einfach in der Handhabung sind.

Bei einer besonders bevorzugten Ausführungsform der Erfindung sind sowohl die Dämmplatten als auch die Leichtbauplatten mit einer umlaufenden Nut- und Federverbindung ausgerüstet, wobei die Leichtbauplatten auf die Dämmplatten aufkaschiert werden. Bei einer erfindungsgemäßen Verwendung erfindungsgemäßer Dämmelemente werden die Dämmelemente lose auf dem Dachboden verlegt und in der Nut- und Federverbindung der Leichtbauplatte mit einem Holzleim verklebt.

Die Erfindung ist nicht auf die vorstehend im einzelnen erläuterten Ausführungsbeispiele beschränkt. Vielmehr ist auch an den Einsatz von vier- oder mehrschichtigen Leichtbauplatten gedacht. Es können auch andersartige Leichtbauplatten eingesetzt werden, bei denen zwischen den Decklagen eine Isolierstoffschicht aufgenommen ist.

## Patentansprüche

1. In einem vorgegebenen Format vorgefertigtes Dämmelement zur Dämmung von obersten Geschoßdecken, mit einer aus einem Dämmmaterial bestehenden Dämmplatte und mindestens einer auf einer Hauptfläche davon aufkaschierten Lastverteilungsplatte, wobei die Lastverteilungsplatte eine dreischichtige Leichtbauplatte mit einer oberen Decklage, einer unteren Decklage und einer zwischen den Decklagen angeordneten, Hohlräume aufweisenden Verbindungsschicht aufweist, wobei das Dämmmaterial Polystyrol-Hartschäum, Polystyrol-Extruderschaum, Mineralwolle, Polyurethan-Hartschaum und/oder Holzfaserdämmstoffe aufweist und wobei die Gesamtdicke des Dämmelements zwischen 55 und 255 mm beträgt und die Dicke der Dämmplatte 40 bis 240 mm beträgt, **dadurch gekennzeichnet, daß** mindestens eine Decklage eine Spanplatte aufweist.

2. Dämmelement nach Anspruch 1, **dadurch gekennzeichnet, daß** die Verbindungsschicht eine wabenartige Struktur aufweist, insbes. aus Karton gebildet ist.

3. Dämmelement nach Anspruch 1 oder 2, **dadurch gekennzeichnet, daß** die Spanplatte eine Dicke zwischen 3 und 8 mm aufweist.

4. Dämmelement nach einem der vorhergehenden Ansprüche, **dadurch gekennzeichnet, daß** die Leichtbauplatte eine Gesamtdicke zwischen 15 und 100 mm aufweist.

5. Dämmelement nach einem der vorhergehenden Ansprüche, **dadurch gekennzeichnet, daß** das Dämmmaterial athermale Teilchen enthält.

6. Dämmelement nach einem der vorhergehenden Ansprüche, **dadurch gekennzeichnet, daß** die Leichtbauplatte stoffschlüssig, insbes. mit einem Polyurethankleber, an der Dämmplatte befestigt ist.

7. Dämmelement nach einem der vorhergehenden Ansprüche, **dadurch gekennzeichnet, daß** das Dämmelement eine Flächendichte von weniger als 15 kg/m², insbes. weniger als 10 kg/m², aufweist.

8. Dämmelement nach einem der vorhergehenden Ansprüche, **dadurch gekennzeichnet, daß** die Dämmplatte und/oder die Leichtbauplatte eine vorzugsweise umlaufende Nut und/oder einen bei ebener Verlegung in eine Nut eines gleichförmigen Dämmelements einführbaren, vorzugsweise ebenfalls umlaufenden Steg aufweist.

9. Verwendung eines Dämmelements, nach einem der vorhergehenden Ansprüche, zur Dämmung oberer Geschoßdecken.

## Claims

1. An insulation element pre-fabricated in a specified format for the insulation of uppermost storey ceilings, comprising an insulating plate made of an insulating material and at least one load distribution plate laminated onto a main surface of the latter, the load distribution plate having a three-layer light building board with an upper covering layer, a lower covering layer and a connecting layer disposed between the covering layers and that has cavities, the insulating material comprising polystyrene rigid foam, polystyrene extruder foam, mineral wool, polyurethane rigid foam and/or wood fibre insulating materials, and the overall thickness of the insulation element being between 55 and 255 mm, and the thickness of the insulating plate being 40 to 240 mm, **characterised in that** at least one covering layer has a chipboard.

2. The insulation element according to Claim 1, **characterised in that** the connecting layer has a honeycomb structure, and in particular is formed from cardboard.

3. The insulation element according to Claim 1 or 2, **characterised in that** the chipboard has a thickness of between 3 and 8 mm.

4. The insulation element according to any of the preceding claims, **characterised in that** the light building board has an overall thickness of between 15 and 100 mm.

5. The insulation element according to any of the preceding claims, **characterised in that** the insulating material contains athermal particles.

6. The insulation element according to any of the preceding claims, **characterised in that** the light building board is fastened, firmly bonded, in particular by means of a polyurethane adhesive, to the insulating plate.

7. The insulation element according to any of the preceding claims, **characterised in that** the insulating element has a surface density of less than 15 kg/m², in particular less than 10 kg/m².

8. The insulation element according to any of the preceding claims, **characterised in that** the insulating plate and/or the light building board has a preferably circumferential groove and/or a bar, preferably likewise circumferential, that can be introduced by placing evenly into a groove of a uniform insulation element.

9. The use of an insulation element according to any of the preceding claims, for the insulation of upper storey ceilings.

## Revendications

1. Élément d'isolation préfabriqué dans un format prédéfini destiné à l'isolation du sol des combles, comportant un panneau isolant composé d'un matériau isolant et au moins un panneau de répartition des charges qui est contrecollé sur une surface principale, dans lequel le panneau de répartition des charges présente un panneau de construction léger à trois couches constitué d'une couche de revêtement supérieure, d'une couche de revêtement inférieure et d'une couche de liaison qui est intermédiaire aux couches de revêtement et présente des cavités, le matériau isolant présentant une mousse de polystyrène rigide, une mousse de polystyrène extrudé, de la laine minérale, une mousse de polyuréthane rigide et/ou des isolants en fibres de bois et l'épaisseur totale de l'élément d'isolation faisant entre 55 et 255 mm et l'épaisseur du panneau isolant faisant de 40 à 240 mm, **caractérisé en ce qu'**au moins une couche de revêtement présente un panneau de particules.

2. Élément d'isolation selon la revendication 1, **caractérisé en ce que** la couche de liaison présente une structure alvéolaire, et est notamment constituée de carton.

3. Élément d'isolation selon la revendication 1 ou 2, **caractérisé en ce que** le panneau de particules présente une épaisseur comprise entre 3 et 8 mm.

4. Élément d'isolation selon l'une des revendications précédentes, **caractérisé en ce que** le panneau de construction léger présente une épaisseur totale comprise entre 15 et 100 mm.

5. Élément d'isolation selon l'une des revendications précédentes, **caractérisé en ce que** le matériau isolant contient des particules athermiques.

6. Élément d'isolation selon l'une des revendications précédentes, **caractérisé en ce que** le panneau de construction léger est fixé au panneau isolant par le biais d'une matière d'apport, notamment d'un adhésif polyuréthane.

7. Élément d'isolation selon l'une des revendications précédentes, **caractérisé en ce que** l'élément d'isolation présente une densité surfacique inférieure à 15 kg/m², notamment inférieure à 10 kg/m².

8. Élément d'isolation selon l'une des revendications précédentes, **caractérisé en ce que** le panneau isolant et/ou le panneau de construction léger présente une rainure de préférence circonférentielle et/ou une languette de préférence également circonférentielle susceptible d'être insérée dans une rainure d'un élément d'isolation de forme similaire dans le cas d'une pose plane.

9. Utilisation d'un élément d'isolation selon l'une des revendications précédentes, pour l'isolation du sol des combles.
